# EUROPÄISCHE PATENTSCHRIFT

(11) **EP 0 137 919 B1**
(45) Veröffentlichungstag und Bekanntmachung des Hinweises auf die Patenterteilung: **15.03.1989**
(21) Anmeldenummer: 84108262.1
(22) Anmeldetag: 13.07.1984
(51) Int. Cl.: B21B 31/18

(54) **Vorrichtung für die Anstellung von Einbaustücken in Walzgerüsten**
Device to adjust mounting parts in a rolling stand
Dispositif pour déplacer des pièces de montage dans une cage de laminage

(30) Priorität: 03.10.1983 DE 3335858
(43) Veröffentlichungstag der Anmeldung: 24.04.1985
(73) Patentinhaber: SMS SCHLOEMANN-SIEMAG AKTIENGESELLSCHAFT, 40237 Düsseldorf (DE)
(72) Erfinder: Stoy, Erich, D-4030 Ratingen 4 (DE)
(74) Vertreter: Müller, Gerd, Dipl.-Ing.

(56) Entgegenhaltungen:
- DE-A- 2 652 325
- DE-C- 501 688
- DE-C- 973 503
- DE-U- 7 903 337

## Beschreibung

Die Erfindung betrifft eine Anstellvorrichtung für die Anstellung von Einbaustücken in ein Walzgerüst mit einer Schneckenwelle, deren Schnecke in ein axial abgestützes Schneckenrad eingreift, das mit einem Muttergewinde in einen Gewindeabschnitt einer drehfest gehaltenen, längsverschiebbaren Anstellspindel eingreift.

Anstellvorrichtungen werden insbesondere dann benötigt, wenn bspw. durch Schränken von Arbeitswalzen das Profil des Walzspaltes geändert werden soll, oder wenn, bspw. gemäß « Herstellung von kaltgewalztem Band", Teil 1, Verlag Stahleisen mbH, Düsseldorf, 1970, Seiten 309 und 310, eine zusätzliche Abstützung einer Arbeitswalze geringen Durchmessers durch horizontales Versetzen gegen die die Achsen der Stützwalzen aufweisenden Ebene erfolgt.

Aus dem DE-U-7 903 337 ist ein Anstellgetriebe nach den Obergriff des Anspruchs 1 für die Radialanstellung von Walzen von Walzgerüsten bekannt. Hierbei ist das Anstellgetriebe, bestehend aus Schneckengetriebe und getrieblich damit verbundene Druckspindeln unterhalb bzw. oberhalb des Ständerrahmens oder in diesem angeordnet. Das Anstellgetriebe kann auch in einen Schneckenantrieb und eine getrieblich damit verbundene Druckspindel baulich unterteilt sein. Bei diesem Anstellgetriebe ist eine Schneckenwelle mit Schnecke vorgesehen, wobei die Schnecke in ein Schneckenrad eingreift und dieses Schneckenrad ein Muttergewinde aufweist, welches in den Gewindeabschnitt einer drehfesten aber axial verschieblichen Anstellspindel eingreift. Um das Anstellgetriebe für alle vorkommenden Gerüstbauarten, wie Horizontalwalzgerüste, Vertikalwalzgerüste, Kippwalzgerüste oder horizontale bzw. vertikale Halbständergerüste verwendbar zu machen und das Anstellgetriebe universell unabhängig von der Lage des Betriebszustandes sicher betreiben zu können sind gemäß der DE-U-7 903 337 verschiedene Maßnahmen getroffen worden, um die Schmiermittelzuführung sicherzustellen. So ist eine das Schneckengetriebe und die Druckspindeln einschließlich der Lagerstellen umfassende Schmiermittelkammer mit Durchtrittskanälen durch das Getriebegehäuse nach oben und nach unten vorgesehen, wobei in die Durchtrittskanäle abhängig von der Betriebslage des Getriebes Lüfter oder Stopfen einsetzbar sind. Sofern bei einem Gerüst das Schneckengetriebe und die damit getrieblich verbundene Druckspindel räumlich voneinander in getrennten Gehäusen untergebracht sein sollten, wird das Schneckengetriebe von einer geschlossenen Schmiermittelkammer umgeben, während die Druckspindel axial mit einem Durchtrittskanal für das Schmiermittel versehen ist.

An die horizontale Verschiebung der Walzeneinbaustücke, insbesondere an die Verschiebung von Arbeitswalzen bewirkende Anstellvorrichtungen sind jedoch eine ganze Reihe von anders gearteten Forderungen zu stellen : So soll bspw. wegen der Unterbringung im Ständerfenster eines Walzwerkes der Aufbau kompakt und gedrungen sein, es soll die Möglichkeit bestehen, mit einfachen Mitteln exakt bestimmbare Stellwege zurückzulegen oder Anstellvorrichtungen gleichsinnig oder gegensinnig synchron zu betätigen ; wesentlich ist es, den Einbaustücken der zu verschiebenden Zylinder exakt ausgerichtete Anlageflächen zu bieten, so daß Verschiebungen dieser Anlageflächen streng parallel als reine translatorische Bewegung durchzuführen sind.

Bekannt für diesen Zweck sind Keilanstellungen, bei denen jedoch der Stellhub und damit die Größe der Verstellvorrichtung mit wachsendem Nutzhub zunehmen, so daß dergleichen Antriebe sich zwar für relativ geringe Nutzhube bewährt haben, bei höherem zu fordernden Verschiebungen jedoch unerwünscht große Stellbewegungen bedingen. Als nachteilig macht sich fernerhin bemerkbar, daß eine reine Verschiebung bewirkende Stellbewegungen ohnehin des in diesem Falle großen Raumbedarf der Stellantriebe wegen vermieden werden und sich daher eine rotierende Stellbewegung empfiehlt, die über eine von Muttern umfaßte Schraubspindel auf die Keilflächen übertragen wird. Hydraulische Anstellvorrichtungen haben sich in der Praxis als relativ aufwendig erwiesen, da des angestrebten kompakten Aufbaues wegen hohe Drücke einzusetzen sind, deren Beherrschung und Steuerung bereits Schwierigkeiten bereitet und im allgemeinen ist zusätzlich ein den Stellweg überwachender Geber erforderlich, ohne daß hierbei ein rein translatorischer Bewegungsverlauf gesichert ist.

Die Erfindung geht daher von der Aufgabe aus, eine kompakte Anstellvorrichtung für die Horizontalanstellung von Einbaustücken in Walzgerüsten zu schaffen, deren Stellhub leicht zu überwachen bzw. zu ermitteln und vorzugeben ist, welche vorgegebene Stellwege weitgehend starr ohne elastische Nachgiebigkeit ausführt, und die in der Lage ist, praktisch rein translatorische Stellbewegungen durchzuführen.

Gelöst wird diese Aufgabe durch eine Vorrichtung gemäß den Oberbegriff des Patentanspruchs 1 gekennzeichnet dadurch, daß die Schneckenwelle zwei Schnecken aufweist, wobei jede Schnecke in zwei einander gegenüberliegende, symmetrisch zur Schneckenwelle angeordnete Schneckenräder eingreift und wobei jedes Schneckenrad getrieblich mit einer Anstellspindel in Verbindung steht und die freien Enden der Anstellspindeln eine gemeinsame Druckplatte abstützen, mit der sie drehfest, bspw. mit Hilfe von Kerbstiften verbunden sind. Durch die doppelte Untersetzung über die Schneckenverbindung und die Gewindeverbindung werden leicht beherrschbare horizontale Stellbewegungen für Walzen mit hohen Winkelstellungen bei geringem Moment gewährleistet und es können innerhalb eines weiten Hubbereiches exakt definierbare Anstellungen vorgegeben werden. Eine Entlastung der Schneckenwelle in Verbindung mit der Möglichkeit einer weitergehend exakten Ausrichtung der zu verschiebenden Stellplatte wird dadurch erreicht, daß die Schnecke in zwei einander gegenüberliegende, symmetrisch zur Schnekkenwelle angeordnete Schneckenräder eingreift. Schließlich wird die translatorische Bewegung unter weitgehender Lastverteilung dadurch gesichert, daß die Schneckenwelle in zwei Schneckenräder eingreift. Die gewünschte exakte horizontale Anstellung, verbunden mit einem einfachen Aufbau der Anstellvorrichtung läßt sich dadurch erreichen, daß die Anstellspindeln eine gemeinsame Druckplatte abstützen, mit der sie drehfest verbunden sind, wobei sich eine gesonderte Längsführung der einzelnen Anstellspindeln erübrigt.

In Ausgestaltung der Erfindung hat sich bewährt, daß die Schneckenwelle zwischen den beiden Schnecken zusätzlich durch ein weiteres, ein axiales Spiel zulassendes Lager gestützt wird.

Im einzelnen sind die Merkmale der Erfindung anhand der folgenden Beschreibung eines Ausführungsbeispieles in Verbindung mit dieses darstellenden Zeichnungen erläutert. Es zeigen hierbei:
Figur 1 einen mittig geführten Längsschnitt durch eine Anstellvorrichtung, und
Figur 2 einen entlang der Symmetriefläche zweier Schneckenräder der Fig. 1 geführten Querschnitt.

In den Figuren ist ein durch Rippen 1 verstärktes Gehäuse 2 gezeigt, das gemäß Fig. 2 durch Dichtungsscheiben 3 übergreifende Deckel 4 geschlossen ist. In Öffnungen der Flanken sowie eines Rippen 1 verbindenden Steges sind Wälzlager 5 bis 7 eingesetzt, von denen das Lager 5, das durch zwei symmetrische Kegelrollenlager gebildet ist, als Drucklager wirkt, während die Zylinderlager 6 und 7 als Radiallager wirken. In diesen Lagern läuft, auch mittig abgestützt, eine Schneckenwelle 8, die mit zwei Schnecken 9 und 10 ausgestattet ist. In diese Schnecken greifen jeweils zwei einander gegenüberliegend gelagerte Schneckenräder in eine der Schnecken ein, so daß die bei Stellvorgängen bewirkten, normal zur Schneckenwelle gerichteten Normalkräfte einander kompensieren. Wie die Fig. 2 zeigt, sind die Schneckenräder 11 definiert gelagert ; jeweils zwei übliche Radiallager 13 und 14 halten ein Schnekkenrad 11 in seiner Achse und in definiertem Eingriff mit der zugehörigen Schnecke 10, während zwei Axiallager 12 und 15 axiale Bewegungen des Schneckenrades ausschließen und die auf die Schneckenräder übertragenen Stellkräfte abstützen.

Die Schneckenräder weisen eine durchgehende Bohrung auf, innerhalb deren ein Abschnitt eines Muttergewindes vorgesehen ist. Durchgriffen werden die Bohrungen der Schneckenräder 11 durch in Ausnehmungen 16 des Gehäuses 1 geführte Anstellspindeln 17, die mit einem Gewindeabschnitt 18 in das Muttergewinde des Schneckenrades 11 eingreifen. Definierte Verschiebungen der Anstellspindeln 17 sind durch ihren sich im Schnekkenrad 11 abstützenden Gewindeabschnitt 18 ebenso gesichert, wie durch ihre exakte Führung in der Ausnehmung 16 sichernde Führungsrinde 19 und 20, die jeweils mit Dichtungen zum sicheren Abschluß im Gehäuse ausgestattet sind. Eine Stirnseite der als Hohlwelle ausgeführten Anstellspindeln 17 ist jeweils mit Kerbstiften 21 versehen, die in Flansche 23 eingreifen, die ihrerseits mit einer gemeinsamen, die Stellvorrichtung ausführenden Druckplatte 24 verbunden sind. Eine zusätzliche Sicherung dieser Verbindung wird durch die Anstellspindeln 17 durchgreifende und in die Flansche 23 eingreifende Schraubbolzen bewirkt. Durch diese Schraubbolzen 22, insbesondere aber die Kerbstifte 21, werden die Anstellspindeln 17 gegen Drehungen gesichert.

Die Zusammenfassung der Getriebeelemente im Gehäuse 2 ergibt ebenso wie die Unterteilung der Getriebeelemente in vier parallele Triebe einen trotz hoher Belastungsfähigkeit kompakten aufbau, der gewährleistet, daß die Anstellvorrichtung ohne weiteres im Ständerfenster eines Walzgerüstes unterbringbar ist. Werden zusätzliche Stellmittel aufweisende Blöcke mit der Druckplatte 24 verbunden, so kann es sich als zweckmäßig erweisen, in die Ständerholme zusätzliche Ausnehmungen geringer Tiefe einzuarbeiten, die einen Teil des Gehäuses aufzunehmen vermögen. Durch den Einsatz von vier separat und zwangsläufig synchron betriebenen Anstellspindeln 17 wird zwangsläufig eine exakte translatorische Führung der Druckplatte 24 erreicht, und durch Bewegungen, Anstellungen und/oder Verschiebungen der Einbaustücke auftretende überlagerte wandernde Kräfte können ohne weiteres durch Änderung der Kraftverteilung von der Anstellvorrichtung übertragen werden, ohne daß die Druckplatte 24 auch nur geringen Schwenkbewegungen unterworfen wird. Gleichzeitig bietet sich der Vorteil, daß bei nur teilweise genutzter Breite die Anstellvorrichtung ohne Abänderung wesentlicher Teile für beide Gerüstseiten und für beide Fensterseiten nutzbar ist.

Eine Berücksichtigung der Antriebs-Drehrichtung läßt sich ohne weiteres durchführen : Einander gegenüberliegende Schnekkenräder 11 drehen sich unter Einfluß des Antriebes durch die zugeordnete Schnecke in entgegengerichtetem Drehsinne. Beim Aufbau der Anstellvorrichtung ist dies dadurch berücksichtigt, daß die auf einer gemeinsamen Seite der Schneckenwelle vorgesehenen Schneckenräder und Anstellspindeln gleichsinnig ausgebildete Gewindeabschnitte 18 bzw. Muttergewinde aufweisen, während die auf der gegenüberliegenden Seite der Schneckenwello vorgesehenen Schneckenräder und Anstellspindeln mit gegensinnig verlaufenden Gewinden ausgestattet sind. Ein symmetrischer Antrieb zweier Getriebe ist ohne weiteres möglich, wenn die jeweiligen Gewindesinne gegenüber denen der mit ihm zusammenarbeitenden Anstellvorrichtung ausgetauscht sind. So können bspw. durch entgegengerichteten Antriebssinn zweier Anstellvorrichtungen die gleiche Anstellrichtung bewirkt werden, wenn in einem Falle oberhalb der Schneckenwelle Links- und unterhalb der Schneckenwelle Rechtsgewinde der Schneckenräder 11 und der Anstellspindeln 17 vorgesehen sind, während bei der anderen Anstellvorrichtung oberhalb der Schneckenwelle Rechts- und unterhalb derselben Linksgewinde angeordnet sind. Damit aber ergibt sich der weitere Vorteil, daß auch im Falle eines inversen Stellantriebes die Anstellvorrichtungen mit gleichen Teilen aufgebaut sind, so daß bereits die Herstellung, aber auch die Ersatzteilhaltung und gegebenenfalls Instandsetzung durch Reduzierung der zu bevorratenden bzw. einzubauenden Teile rationalisiert sind. Nute 25 in Verbindung mit Federn sichern das Einhalten vorgegebener Lagen bzw. Stellungen im Ständerfenster oder einer Ausnehmung desselben.

## Patentansprüche

1. Anstellvorrichtung für die Anstellung von Einbaustücken in Walzgerüsten mit einer Schneckenwelle (8), deren Schnecke (9, 10) in ein axial abgestütztes Schneckenrad (11) eingreift, das mit einem Muttergewinde in einen Gewindeabschnitt (18) einer drehfest gehaltenen, längsverschiebbaren Anstellspindel (17) eingreift, dadurch , gekennzeichnet, daß die Schneckenwelle (8) zwei Schnecken (9, 10) aufweist, wobei jede Schnecke (9, 10) in zwei einander gegenüberliegende, symmetrisch zur Schneckenwelle (8) angeordnete Schneckenräder (11) eingreift und wobei jedes Schneckenrad (11) getrieblich mit einer Anstellspindel (17) in Verbindung steht, und die freien Enden der Anstellspindeln (17) eine gemeinsame Druckplatte (24) abstützen, mit der sie drehfest (Kerbstifte 21) verbunden sind.

2. Anstellvorrichtung nach Anspruch 1, dadurch gekennzeichnet, daß die Schneckenwelle (8) zwischen den beiden Schnecken (9, 10) zusätzlich durch ein weiteres, ein axiales Spiel erlaubendes Lager (6) abgestützt ist.

## Claims

1. Screwdown gear, for the screwing-down of chocks in roll stands, with a worm shaft (8), the worm (9, 10) of which engages into an axially supported worm wheel (11), which by a nut thread engages into a threaded portion (18) of a longitudinally displaceable screwdown spindle (17) held secure against rotation, characterised thereby, that the worm shaft (8) displays two worms (9, 10), wherein each worm (9, 10) engages into mutually opposite worm wheels (11) arranged symmetrically to the worm shaft (8) and wherein each worm wheel (11) stands in geared connection with a screwdown spindle (17) and the free ends of the screwdown spindles (17) support a common pressure plate (24), with which they are connected (splined pins 21) secure against rotation.

2. Screwdown gear according to claim 1, characterised thereby, that the worm shaft (8) is additionally supported between both the worms (9; 10) by a further bearing (6) permitting an axial play.

## Revendications

1. Dispositif de positionnement pour le positionnement de pièces à incorporer dans des cages de laminoir comportant un arbre à vis (8) dont la vis (9, 10) interagit avec une roue à denture hélicoïdale (11) qui prend appui sur son axe et qui interagit avec un filet-mère, sur un tronçon fileté (18) d'un axe de positionnement (17) déplaçable longitudinalement et maintenu fixe en rotation, caractérisé en ce que l'arbre à vis (8) comporte deux vis (9, 10), chaque vis (9, 10) interagissant avec deux roues à denture hélicoïdale (11) disposées l'une en face de l'autre, symétriquement par rapport à l'arbre à vis (8), et chaque roue à denture hélicoïdale (11) étant en relation d'entraînement avec un axe de positionnement (17), et en ce que les extrémités libres des axes de positionnement (17) supportent une plaque de compression commune (24) à laquelle elles sont reliées de manière fixe en rotation (goupilles 21).

2. Dispositif de positionnement selon la revendication 1 caractérisé en ce que l'arbre à vis (8) prend encore appui, entre les deux vis (9, 10), dans un palier supplémentaire (6) permettant un jeu axial.
